# EUROPÄISCHE PATENTSCHRIFT

(11) **EP 1 336 681 B1**
(45) Veröffentlichungstag und Bekanntmachung des Hinweises auf die Patenterteilung: **11.04.2007**
(21) Anmeldenummer: 02025934.7
(22) Anmeldetag: 20.11.2002
(51) Int. Cl.: D06F 39/00

(54) **Programmgesteuertes Haushaltsgerät mit einem Anzeigefeld**
Program-controlled household appliance with display device
Appareil ménager commandé par programme avec dispositif d'affichage

(30) Priorität: 13.02.2002 DE 10205895
(43) Veröffentlichungstag der Anmeldung: 20.08.2003
(73) Patentinhaber: BSH Bosch und Siemens Hausgeräte GmbH, 81739 München (DE)
(72) Erfinder: Bergemann, Heinz-Jürgen, 81543 München (DE); Czyzewski, Gundula, 13125 Berlin (DE); Götz, Konrad, 93309 Kelheim (DE); Jähnert, Detlef, 81541 München (DE); Reinker, Bernward, Dr., 93128 Regenstauf (DE); Salein, Matthias, Dr., 13467 Berlin (DE); Schulze, Ingo, 16341 Zepernick (DE); Sechelmann, Christian Eric, Dr., 14656 Brieselang (DE)

(56) Entgegenhaltungen:
- DE-A- 19 905 533
- DE-C- 10 035 642

## Beschreibung

Die Erfindung geht aus von einem programmgesteuerten Haushaltgerät mit einem Anzeigefeld für die Anzeige eines gewählten Programms und mit einer in einem Speicherbereich vorgesehenen festgelegten Zahl von Speicherplätzen zum Abspeichern von frei wählbaren Programmsequenzen und mit je einem Anzeigebereich für jeden Speicherplatz, dem eine allgemeine Anzeige zugeordnet ist, die einen auf diesen Speicherplatz hinweisenden Charakter hat.

Derartige programmgesteuerte Haushaltgeräte gehören zum Stand der Technik. In einem Anzeigefeld wird auf Speicherplätze für frei wählbare Programmsequenzen hingewiesen und zwar in einer allgemeinen Form, zum Beispiel Memory 1, Memory 2, Memory 3 usw. Ein Betreiber, der an einem solchen Speicherplatz eine frei wählbare Programmsequenz hinterlegt, wird zur Auswahl dieses von ihm immer wieder gewünschten Programms diesen Speicherplatz aufrufen, ohne zu wissen, welches von mehreren frei gewählten Programmsequenzen er an diesem Platz hinterlegt hat. Zwar wird diese Programmsequenz nach ihrem Aufruf im Anzeigefeld in allen erforderlichen Einzelheiten wiedergegeben, jedoch erkennt der Betreiber erst jetzt, ob die aufgerufene Programmsequenz seinem aktuellen Wunsch entspricht. Möglicherweise war die aufgerufene Programmsequenz nicht gewünscht, und er muss diesen Aufruf wieder löschen, um einen anderen Speicherplatz aufzurufen. Auf diese Weise muss er sich unter Umständen durch alle verfügbaren Speicherplätze bewegen, ehe er die von ihm gewünschte Programmsequenz findet.

Ein programmgesteuertes Haushaltgerät mit allen Merkmalen des Oberbegriffs des unabhängigen Anspruchs 1 ist beispielsweise aus dem Dokument DE 199 05 533 A1 bekannt, wobei dieses Dokument insbesondere offenbart, dass die Bezeichnungen für kundenspezifische Betriebsprogramme aus einer vorgegebenen Auswahl von Bezeichnungsmöglichkeiten durch die Bedienperson ausgewählt werden können.

Der Erfindung liegt die Aufgabe zugrunde, ein programmgesteuertes Haushaltgerät der eingangs beschriebenen Art so auszubilden, dass der Betreiber eine einmal abgespeicherte Programmsequenz ohne derartig lästige Suchvorgänge mit einem Blick wieder findet.

Erfindungsgemäß wird diese Aufgabe durch die Merkmale des unabhängigen Anspruchs 1 gelöst. Beispielsweise kann die Steuereinrichtung beim Einspeichern einer frei wählbaren Programmsequenz den Hauptnamen einer Programmsequenz aufgreifen und ihn im Anzeigefeld anstelle der allgemeinen Anzeige (zum Beispiel Memory 1) zur Anzeige bringen.

In einer Waschmaschine wäre das beispielsweise das Anzeigewort "Koch/Bunt" für Koch-/Buntwäsche, "Pflegeleicht" für pflegeleichte Wäsche usw. Nach jedem Einschalten der Programmsteuerungseinrichtung würde im Anzeigefeld im Hauptmenu automatisch anstelle der allgemeinen Anzeige (zum Beispiel Memory 1 usw.) der jeweilige Kurzname des Hauptmerkmals eines eingespeicherten Programms erscheinen. Der Betreiber eines solchen Haushaltgerätes würde auf einen Blick erkennen, welches der von ihm selbst eingespeicherten Programme gewählt werden kann.

Derartige Programmnamen sind in der Regel verhältnismäßig lang und benötigen daher ziemlich viel Platz auf einem solchen Anzeigefeld. In einer vorteilhaften Weiterbildung der Erfindung ist daher im Speicherbereich ein Vorrat an Anzeigewörtern für frei wählbare Programmsequenzen hinterlegt. Diese Anzeigewörter können in ihrer Länge auf fünf Digits beschränkt sein, ohne dass ihre Wiedererkennbarkeit gefährdet wäre. Bei der Eingabe einer frei wählbaren Programmsequenz würde die Auswahl eines Grundprogramms gleichzeitig die Zuordnung eines kurzförmigen Anzeigewortes herbeiführen und dieses Kurzwort auf dem Anzeigefeld anzeigen. Unter diesem Kurzwort würde die gesamte frei gewählte Programmsequenz abgespeichert werden.

Anhand eines Ausführungsbeispiels für ein Anzeigefeld an einer Waschmaschine ist die Erfindung nachstehend erläutert. Es zeigen
- Figur 1: das Hauptmenu des Anzeigefeldes nach Einschalten der Waschmaschine,
- Figur 2: die Anzeige nach der Anwahl des Speichers "Memory 1",
- Figur 3: die Anzeige von Hilfehinweisen,
- Figur 4: die Anzeige eines Programmvorschlags,
- Figur 5: die Anzeige für eine frei wählbare Programmsequenz, und
- Figur 6: die Anzeige nach Einspeichern der frei gewählten Programmsequenz.

Das Anzeigefeld 1 in Figur 1 zeigt das Hauptmenu nach dem Einschalten der Programmsteuereinrichtung. Dem Anzeigefeld 1 sind links und rechts zeilenweise je eine Taste 2 bis 5 und 6 bis 9 zugeordnet. Das Hauptmenu zeigt vier unterschiedliche fest eingespeicherte Bearbeitungsprogramme einer Waschmaschine an, nämlich "Koch/Bunt" für ein Grundprogramm für Koch- und Buntwäsche mit standardmäßig eingestellter Temperatur von 60°C und einer Schleuderdrehzahl von 1400 Upm. Diesem Standardprogramm ist im Hauptmenu die Auswahltaste 2 zugeordnet. In der zweiten Zeile wird der Name "Pflegeleicht" für ein Standardprogramm für pflegeleichte Wäsche angezeigt, bei der die Temperatur 40°C und die Schleuderdrehzahl 800 Upm eingestellt sind. Diesem Programm ist auf dem Hauptmenu die Auswahltaste 3 zugeordnet. Entsprechende Standardprogramme existieren für Feinwäsche mit eigenen zugeordneten Parametern, das als "fein" angezeigt wird und dem die Auswahltaste 4 zugeordnet ist, und für ein Wolleprogramm mit kaltem Wasser und ohne Schleudern, das durch das Wort "Wolle" angezeigt wird und dem die Taste 5 zugeordnet ist.

Auf der rechten Seite des Anzeigefeldes werden drei Plätze für frei wählbare Programmsequenzen angeboten, nämlich Memory 1, Memory 2 und Memory 3 mit den jeweils zugeordneten Anwahltasten 6, 7 und 8. Darunter ist ein Hinweis auf "weitere" Menus eingetragen, die durch die Anwahltaste 9 aufgerufen werden können.

Beim Betätigen der Anwahltaste 6 (durch den grau hinterlegten Kreis angedeutet) für den Aufruf einer frei wählbaren bzw. frei gewählten Programmsequenz, die in diesem zugeordneten Speicherplatz hinterlegt werden oder hinterlegt sein kann, erscheint eine Anzeige gemäß Figur 2, bei der in der obersten Zeile durch den dunklen Balken mit der Angabe "Memory 1" zur Eingabe einer frei wählbaren Programmsequenz aufgefordert wird. Durch Betätigen der Anwahltaste 2 kann, sofern neben ihr das Wort "Abbruch" steht, die Rückkehr zu dem vorher angezeigten Menu erfolgen. Bei Betätigen der Anwahltaste 6 neben dem Feld "Memory 1" können Hinweise gemäß Figur 3 abgerufen werden. Darin sind bildlich und in Worten Hinweise gegeben, durch welche Maßnahmen bestimmte Handlungen vollführt werden können.

Die in Figur 2 dargestellte Anzeige enthält den Hinweis, durch Betätigen der Anwahltaste 3 ein Programm auszuwählen. Dadurch kann begonnen werden, das Wunschprogramm als frei wählbare Programmsequenz einzustellen und endlich auch abzuspeichern. Die Betätigung der Anwahltaste 3 führt zu der Anzeige gemäß Figur 4. In jedem Zwischenstatus von einzelnen Auswahlen wird im Feld neben der Anwahltaste 6 die Frage gestellt "Memory 1 speichern?", durch die über die Anwahltaste 6 der inzwischen erreichte Status für das frei wählbare Wunschprogramm unter diesem Platz abgespeichert werden kann. Im vorliegenden Beispiel wird durch Betätigen der Anwahltaste 3 das Hauptprogramm "Koch/Bunt" aufgerufen. Bei abermaligem Drücken der Anwahltaste 3 erscheint das nächste Hauptprogramm in einer Folge von allen im Speicherbereich hinterlegten Hauptprogrammen. Dann erscheint auf dem Anzeigefeld 1 als nächstes eine Angabe für das Pflegeleichtprogramm "Pflegeleicht". Sofern für dieses Programm andere Parameter als die zuerst angezeigten gewünscht werden, können durch die Anwahltaste 4 die Temperatur, durch die Anwahltaste 5 die Drehzahl für das Schleuderprogramm, für die Anwahltaste 7 ein Bügeleisen-Piktogramm für die Eingabe einer schonenderen Schleuderbehandlung und die Uhrzeit durch die Anwahltaste 8 bzw. die Programmendezeit durch die Anwahltaste 9 angezeigt werden.

Im vorliegenden Ausführungsbeispiel der Figur 5 hat der Betreiber die Anwahltasten 3, 4 und 5 auf ein Pflegeleicht-Programm mit 40°C Temperatur und 600 Upm Schleuderdrehzahl sowie mit einer schonenden Schleuderbehandlung (Bügeleisen-Piktogramm) durch die Anwahltaste 7 eingestellt. Dieses Wunschprogramm hat sich der Betreiber als frei wählbare Programmsequenz erwählt und möchte sie auf dem Speicherplatz "Memory 1" speichern. Dazu betätigt er die Anwahltaste 6. Folglich erscheint eine Anzeige gemäß Figur 6 auf dem Anzeigefeld. Darin ist in der obersten Zeile rechts durch den Hinweis M1" angezeigt, dass sich das hier angezeigte Pflegeleicht-Programm "Pfleg 40°C" durch Betätigen der Anwahltaste 6 wieder aufrufen lassen kann.

Selbstverständlich ist die Auswahl der Parameter auf die jeweiligen Hauptprogramme abgestimmt. Beispielsweise kann bei der Anwahl des Hauptprogramms "Pflegeleichtwäsche" keine Temperaturauswahl angezeigt werden, die höher liegt als 50°C. Schleuderdrehzahlen von über 800 Upm sind ebenfalls nicht einstellbar. Demgegenüber kann ein solches Pflegeleicht-Programm mit Temperaturen unterhalb von 50°C in Stufen von 40°, 30°, kalt und mit Schleuderdrehzahlen unterhalb von 800 Upm mit 600, 500, 400 Upm eingestellt werden. Entsprechende Beschränkungen liegen für die anderen Hauptprogramme ebenfalls vor.

Als anzeigbare und zweifelsfrei wieder erkennbare Kürzel für die Hauptprogramme sind beispielsweise verwendbar: Für Koch-/Buntwäsche "Ko/Bu", für Pflegeleicht-Wäsche "Pfleg", für Feinwäsche Fein", für Hemden/Blusen "Hemd", für Mikrofaser-Textilien "Mikro", für Mixprogramme "Mix", für ein Gardinenprogramm "Gard" usw.

Figur 6 zeigt außerdem an, dass unter den Programmplätzen "Memory 2" und "Memory 3" durch Darstellung der vollen Namen der Speicherplätze kein individuelles Wunschprogramm abgespeichert ist. Demgegenüber zeigt der oberste Speicherplatz durch Anzeige des Kürzel "M1" für "Memory 1" und des Programmnamen-Kürzels "Pfleg 40°C"an, dass hier ein individuelles Wunschprogramm abgespeichert worden ist. Zum Aufruf eines solchen abgespeicherten Programmes genügt dann lediglich die Betätigung der Anwahltaste 6, 7 oder 8, so dass das danach im Anzeigefeld 1 ausführlich angezeigte individuelle Wunschprogramm sofort gestartet werden kann, ohne dass noch weitere Einstellungsmaßnahmen erforderlich sind.

## Patentansprüche

1. Programmgesteuertes Haushaltgerät mit einem Anzeigefeld (1) für die Anzeige eines gewählten Programms und mit einer in einem Speicherbereich vorgesehenen festgelegten Zahl von Speicherplätzen zum Abspeichern von frei wählbaren Programmsequenzen und mit je einem Anzeigebereich für jeden Speicherplatz, dem eine allgemeine Anzeige, wie beispielsweise "Memory 1", "Memory 2" usw., zugeordnet ist, die einen auf diesen Speicherplatz hinweisenden Charakter hat, wobei die allgemeine Anzeige durch ein zu der frei wählbaren Programmsequenz, zum Beispiel Pflegeleicht-Wäsche, passendes Anzeigewort, zum Beispiel "Pfleg", ersetzbar ist, **dadurch gekennzeichnet, dass** das zu der frei wählbaren Programmsequenz passende Anzeigewort beim Einspeichern der frei wählbaren Programmsequenz automatisch von der Programmsteuereinrichtung ersetzbar ist.

2. Haushaltgerät nach Anspruch 1, **dadurch gekennzeichnet, dass** im Speicherbereich ein Vorrat an Anzeigewörtern, wie beispielsweise "Ko/Bu", "Pfleg", "Fein", "Hemd", "Mikro" usw., für frei wählbare Programmsequenzen hinterlegt ist.

## Claims

1. Program-controlled domestic appliance with an display field (1) for indicating a selected program and with a fixed number of storage places, which are provided in a memory region, for storage of freely selectable program sequences and with a respective indicating region for each storage place, with which a general indication such as, for example, "Memory 1 ", "Memory 2", etc., is associated, the indication having a character referring to this storage space, wherein the general indication is replaceable by an indicating word, for example "Care", fitting the freely selectable program sequence, for example easy-care laundry, **characterised in that** the indicating word fitting the freely selectable program sequence is automatically replaceable by the program control device on storage of the freely selectable program sequence.

2. Domestic appliance according to claim 1, **characterised in that** a reserve of indicating words such as, for example, "Boil/Col", "Care", "Delicate", "Shirt", "Micro", etc., for the freely selectable program sequences is filed in the memory region.

## Revendications

1. Appareil ménager commandé par programme avec une zone d'affichage (1) pour l'affichage d'un programme sélectionné et avec un nombre défini, prévu dans une zone de mémoire, d'emplacements de mémoire pour le stockage de séquences de programme pouvant être choisies librement et avec à chaque fois une zone d'affichage pour chaque emplacement de mémoire à laquelle est attribué un affichage général, comme par exemple "Memory 1 ", "Memory 2", etc., qui a pour fonction d'indiquer cet emplacement de mémoire, l'affichage général pouvant être remplacé par un mot d'affichage, par exemple "entretien", adapté à la séquence de programme pouvant être choisie librement, par exemple linge d'entretien facile, **caractérisé en ce que** le mode d'affichage adapté à la séquence de programme pouvant être choisie librement peut être remplacé automatiquement par le dispositif de commande de programme lors du stockage de la séquence de programme pouvant être choisie librement.

2. Appareil ménager selon la revendication 1, **caractérisé en ce qu'**un stock de mots d'affichage, comme par exemple "Bo/Co", "entretien", "fin", "chemise", "micro", etc., est déposé dans la zone de stockage pour des séquences de programme pouvant être choisies librement.
